# EUROPÄISCHE PATENTSCHRIFT

(11) **EP 1 217 217 B1**
(45) Veröffentlichungstag und Bekanntmachung des Hinweises auf die Patenterteilung: **14.07.2010**
(21) Anmeldenummer: 01130171.0
(22) Anmeldetag: 19.12.2001
(51) Int. Cl.: F04D 9/06, F04D 13/06, F04D 29/42, F04D 9/02

(54) **Hauswasserwerk**
Water supply installation
Installation d'alimentation d'eau

(30) Priorität: 22.12.2000 DE 10064708
(43) Veröffentlichungstag der Anmeldung: 26.06.2002
(73) Patentinhaber: GRUNDFOS A/S, 8850 Bjerringbro (DK)
(72) Erfinder: Leone, Michele, 56013 Marina di Pisa (IT)
(74) Vertreter: Vollmann, Heiko

(56) Entgegenhaltungen:
- EP-A- 0 639 715
- EP-A- 0 992 685
- EP-A- 0 992 686
- EP-A- 1 134 419

## Beschreibung

Die Erfindung geht aus von einem Hauswasserwerkwie es beispielsweise aus EP 0 639 715 A1 bekannt ist.

Das aus EP 0 639 715 A1 bekannte Hauswasserwerk umfasst eine Kreiselpumpe, die von einem elektrischen Antriebsmotor angetrieben wird, Am Antriebsmotor ist außenseitig ein Frequenzumrichter angeordnet, dessen Steuerelektrik mit einem Drucksensor elektrisch leitungsverbunden ist, der druckseitig der Pumpe in einer Abscheidekammer angeordnet ist und somit den Druck am Förderauslass der Kreiselpumpe des Hauswasserwerks erfasst. Gekühlt werden der Motor und der Frequenzumrichter durch einen Teilstrom der Förderflüssigkeit, welcher einen Strömungsraum zwischen Antriebsmotor und Frequenzumrichter durchströmt.

Darüber hinaus zählt es aus EP 1 041 595 A2 zum Stand der Technik, bei einer Kreiselpumpe einen Strömungswächter vorzusehen. Dieser Strömungswöchter besteht aus einem in den Strömungsweg der Förderflüssigkeit ragenden Hebel, der je nach Anströmgeschwindigkeit mehr oder weniger weit aus dem Förderweg geschwenkt wird, wodurch ein am anderen Ende des Hebels befindlicher Magnet bewegt wird, der mit einem in dem benachbart dazu im Klemmenkasten angeordneten Reedrelais zusammenwirkt und dieses ansteuert. Hebel und Relais sind in gesonderten Gehäusen angeordnet, um den Klemmenkasten gegenüber dem Förderstrom nicht gesondert abdichten zu müssen.

Darüber hinaus sind Hauswasserwerke bekannt, die externe wasserführende und elektrische Leitungen aufweisen, um Betriebsparameter von außen an den Hauswasserwerken vorgesehenen Sensor- und Schalteinrichtungen zu dem Klemmenkasten des Antriebsmotors für den Pumpenbetrieb zu liefern. Solche verhältnismäßig langen Leitungen stellen zusätzliche Bauteile dar, bedingen erhöhte Montagekosten, erfordern einen erheblichen Platzbedarf, wirken störend und sind für Beschädigungen anfällig. Diese Nachteile bewirken, dass von einer weitgehend automatisierten Fertigung eines Hauswasserwerks abgesehen wird, insbesondere wenn es sich dabei um große Stückzahlen handelt.

Vor diesem Hintergrund liegt der Erfindung die Aufgabe zugrunde, ein Hauswasserwerk der eingangs genannten Art zu verbessern.

Diese Aufgabe wird gemäß der Erfindung durch die In Anspruch 1 aufgeführten Merkmale gelöst.

Durch diese Lösung entfallen die externen wasserführenden und elektrischen Leitungen und die äußere Anordnung von Sensor- und Schalteinrichtungen zur Erfassung wichtiger Betriebsparameter für das Hauswasserwerk, so dass dieses einen kompakten Aufbau aufweist. Die erforderlichen Sensor- und Schalteinrichtungen sind in dem Klemmenkasten des Antriebsmotors untergebracht, so dass längere elektrische Anschlussleitungen im Wesentlichen vollständig entfallen, da die Sensoreinrichtungen, insbesondere die Drucksteuereinrichtung, innerhalb des Klemmenkastens an dessen Steuerelektrik anschließbar sind. Auch die Wirkverbindung der Sensoreinrichtungen mit den Aufnahmestellen für die Betriebsparameter erfolgt hydraulisch auf allerkürzestem Weg von dem Förderweg innerhalb des Hauswasserwerkes. Aufgrund des Merkmals, dass der Förderweg eine den elektrischen Antriebsmotor umgebende Kühlstrecke einschließt, die sich vorteilhaft direkt an eine Förderauslassausbildung der Kreiselpumpe anschließt, wird auf einfache Weise eine starke und im Hauptförderstrom wirkende Kühlung des elektrischen Antriebsmotors erzielt. Durch die erfindungsgemäße Ausbildung des Hauswasserwerkes kann dieses ferner mit erheblich verringerten Kosten hergestellt werden. Weiterhin ist durch die erfindungsgemäße Ausbildung des Hauswasserwerkes auch eine weitgehend automatisierte Herstellung des Hauswasserwerkes möglich, so dass es kostengünstig in hohen Stückzahlen gefertigt werden kann. Durch die erfindungsgemäße Konstruktion des Hauswasserwerkes ist es des Weiteren einfacher möglich, länderspezifische Sicherheitsvorschriften für den Betrieb des Hauswasserwerkes zu erfüllen und bei seiner Herstellung zu berücksichtigen.

Besonders vorteilhaft bei dem erfindungsgemäßen Hauswasserwerk ist es, dass in dem Klemmenkasten ein Strömungskanal als eine zusätzliche Teilstrecke des Strömungsweges und ein Strömungswächter vorgesehen sind, wobei der Strömungswächter innerhalb des Klemmenkastens sowohl an dessen Steuerelektrik angeschlossen als auch zum Erfassen der Strömungsgeschwindigkeit in der Förderflüssigkeit in dem Strömungskanal ausgebildet ist. Durch diese Ausbildung kann auch der Strömungswächter mit sehr kurzen Anschlussverbindungen für seinen Betrieb und seine Funktion in dem Klemmenkasten angeordnet sein.

In vorteilhafter Ausgestaltung des Strömungskanals ist dieser als gerader Kanal im unteren Bereich des Klemmenkastens vorgesehen und verläuft achsparallel zur gemeinsamen Drehachse des Antriebsmotors und der Kreiselpumpe. Hierdurch wird eine einfache gießtechnische Herstellung des Strömungskanals ermöglicht.

Eine andere vorteilhafte Konstruktion besteht darin, dass an den Strömungskanal in dem Klemmenkasten ein auf der der Kreiselpumpe abgekehrten Seite des Antriebsmotors des Hauswasserwerkes vorgesehener Wasserdruckspeicher angeschlossen ist, der teilweise in dem Gehäuse des Hauswasserwerkes eingegliedert sein kann. Hierdurch kann auch der Wasserdruckspeicher funktionsgünstig und platzsparend an den Förderweg angeschlossen und an dem Hauswasserwerk angeordnet werden.

Die Erfindung ist nachstehend anhand eines in den anliegenden Zeichnungen dargestellten Ausführungsbeispieles näher erläutert. Es zeigen:
- Fig. 1: Eine perspektivische Ansicht des Hauswasserwerkes,
- Fig. 2: einen Längsschnitt durch das Hauswasserwerk,
- Fig. 3: eine Aufsicht auf das Hauswasserwerk mit geöffnetem Klemmenkas- ten,
- Fig. 4: einen Teilquerschnitt nach der Linie IV - IV in Figur 3,
- Fig. 5: einen weiteren Teilquerschnitt gemäß Figur 4.

Das allgemein mit 1 bezeichnete Hauswasserwerk nach Figur 1 umfasst als wesentliche Bestandteile eine selbstansaugende Kreiselpumpe 2 mit einem Saugstutzen 2 a und einen elektrischen Antriebsmotor 4 mit einem Klemmenkasten 3. Das Hauswasserwerk weist einen gemeinsamen Fuß 5 und einen Förderauslass 6 auf. Ferner kann das Hauswasserwerk mit einem Wasserdruckspeicher 7 versehen sein, der auf der der Kreiselpumpe 2 abgekehrten Seite des Antriebsmotors 4 vorgesehen ist. Der Klemmenkasten 3 umfasst einen Deckel 3 a und eine Umfangswand 3 b, die mit einer Gehäusewand 4 a des Hauswasserwerkes als ein einstückiges Bauteil als Spritzgussbauteil ausgebildet ist.

Nach Figur 2 ist die Kreiselpumpe 2 mehrstufig ausgebildet; sie kann jedoch auch eine einstufige Pumpe sein. Ferner ist in Figur 2 zu erkennen, dass die Gehäusewand 4 a des Hauswasserwerkes 1 den elektrischen Antriebsmotor 4 umfangsmäßig mit Abstand umgibt, so dass ein ringförmiger Umfangsraum gebildet ist, der als Kühlraum 8 dient, um den Motor 4 mit der von der Kreiselpumpe 2 direkt ankommenden Förderflüssigkeit zu kühlen. Hierzu weist die Kreiselpumpe eine im Wesentlichen ringförmige Förderauslassausbildung 9 auf, durch welche hindurch die Förderflüssigkeit von der Pumpe zu dem Kühlraum 8 gelangt. In der Förderauslassausbildung 9 befinden sich mehrere, voneinander beabstandete Stützrippen 9 a, um eine Nabe 10 für die Lagerung der Antriebswelle 11 des Motors 4 abzustützen, wobei die Antriebswelle im gezeigten Fall verlängert ausgebildet ist, um die Stufen der Pumpe 2 zu tragen.

Wie es aus den Figuren 3 und 4 am besten zu erkennen ist, ist in dem Klemmenkasten 3 eine Drucksteuereinrichtung 12 vorgesehen. Die Drucksteuereinrichtung weist eine Verbindungsöffnung 13 auf, die eine Verbindung zu dem ringförmigen Kühlraum 8 darstellt. Dadurch kann der Förderdruck der von der Kreiselpumpe 2 ankommenden und den elektrischen Antriebsmotor 4 in dem Kühlraum 8 umfangsmäßig umströmenden Förderflüssigkeit von der Drucksteuereinrichtung festgestellt werden. Die Drucksteuereinrichtung bewirkt ein elektrisches Steuersignal in der Steuerelektrik ( nicht gezeigt) in dem Klemmenkasten 3, um den elektrischen Antriebsmotor 4, der die Kreiselpumpe 2 entsprechend antreibt, entsprechend dem festgestellten Druck ein- und auszuschalten.

Wie es aus den Figuren 2 und 4 klar zu erkennen ist, ist in dem Klemmenkasten 3 ein Strömungskanal 14 vorgesehen. Dieser Strömungskanal ist vorzugsweise als gerader Kanal im unteren Bereich des Klemmenkastens angeordnet und verläuft vorteilhaft achsparallel zur gemeinsamen Drehachse 15 des Antriebsmotors 4 und der Kreiselpumpe 2. Weiterhin ist der Strömungskanal 14 so konstruiert, dass es ebenfalls zusammen mit dem weiter vorstehend erwähnten einstückigen Spritzgussbauteil als gesamtes einstückiges Spritzgussbauteil hergestellt wird. Wie den Figuren 2 und 3 entnehmbar ist, ist in dem Klemmenkasten 3 ein Strömungswächter 16 vorgesehen, dessen rotierendes Messrad 17 in dem Strömungskanal 14 vorgesehen ist. Der Strömungswächter 16 ist andererseits elektrisch mit der Steuerelektrik (nicht gezeigt) des Klemmenkastens verbunden, so dass die Messsignale des Strömungswächters in der Steuerelektrik verarbeitet werden können. Die so gewonnenen Steuer signale werden ebenfalls dazu verwendet, um den elektrischen Antriebsmotor 4 und damit die Kreiselpumpe 2 zu schalten oder zu steuern.

Der Strömungskanal 14 ist über eine zuströmseitig dieses Kanals vorgesehene Verbindungsöffnung 18 mit dem Kühlraum 8 verbunden, so dass die den Motor 4 umströmende Förderflüssigkeit aus dem Kühlraum 8 in den Strömungskanal gelangt und diesen hinter dem Messrad 17 des Strömungswächters 16 über den Förderauslass 6 des Hauswasserwerkes 1 verlässt.

In dem Hauswasserwerk 1 ist mittels des ringförmigen Kühlraumes 8 und des sich daran anschließenden Strömungskanals 14 ein interner Förder weg ausgebildet, der am Förderauslass 6 des Hauswasserwerkes endet. Der Kühlraum 8 und der Strömungskanal 14 bilden somit Teilstrecken des Förderweges. Wenn ein Strömungswächter 16 nicht benötigt wird, kann der interne Förderweg durch das Hauswasserwerk auch so gestaltet sein, dass der Kühlraum 8 direkt an den Förderauslass 6 des Hauswasserwerkes angeschlossen ist, so dass der Strömungskanal 14 entfällt.

Des Weiteren ist es auch möglich, dass die Drucksteuereinrichtung gleichzeitig sowohl mit dem Strömungskanal 14 als auch mit dem Kühlraum 8 kommuniziert, und zwar unter der Bedingung, dass die Verbindungsöffnung 18 geschlossen ist bzw. entfällt. Letzteres ist z. B. denkbar, wenn an den Strömungskanal 14 ein Druckwasserspeicher angeschlossen ist, wie noch klar wird. Der Raum 12a der Drucksteuereinrichtung 12 kommuniziert dann nicht nur über die Öffnung 14a mit dem Strömungskanal 14, sondern auch über die ventilöffnung 12b (Fig. 5). Die Drucksteuereinrichtung wirkt somit auch als Druckhalteeinrichtung für einen am Förderauslass 6 des Hauswasserwerkes 1 gewünschten Wasserdruck, Der jeweils gewünschte Wasserdruck ist voreinstellbar, indem gemäß Fig. 5 die Membran 20 mit dem Ventilschaft 21 der Einrichtung 12 mittels der Feder 21 a und der über ein Gewinde 22 verstellbaren Einstellplatte 23 axial eingestellt wird. Hierzu kann der Deckel 3a des Klemmenkastens 3 geöffnet werden, oder es ist alternativ in dem Deckel 3a eine verschließbare Einstellöffnung vorgesehen (nicht gezeigt, aber für den Fachmann ohne weiteres verständlich).

Wie die Figuren 1, 2 und 3 zeigen, kann das Hauswasserwerk mit einem Wasserdruckspeicher 7 an sich bekannter Bauart versehen sein. Dieser Wasserdruckspeicher ist zuströmseitig direkt an den Strömungskanal angeschlossen, wodurch eine gesonderte Verbindungsleitung zwischen dem Druckwasserspeicher 7 und dem Strömungskanal 14 entfällt. Ferner ist bei der Angliederung des Druckwasserspeichers an das übrige Hauswasserwerk so vorgegangen, dass der Druckwasserspeicher wenigstens teilweise in einem Anschlussgehäuseteil 4b des Hauswasserwerkes eingegliedert ist, um den Druckwasserspeicher mechanisch sicher gehaltert an der vorerwähnten Gehäusewand 4a des Hauswasserwerkes zu befestigen.

Im Betrieb des Hauswasserwerkes fördert die Kreiselpumpe 2 ihre Förderflüssigkeit über ihre Förderauslosscusbildung 9 in den Kühlraum 8, wo sie den gekapselten elektrischen Antriebsmotor 4 umfangsmäßig umströmt und dadurch kühlt. Die Förderflüssigkeit gelangt dann weiter über die Verbindungsöffnung 18 in den Strömungskanal 14, durchströmt diesen und gelangt dann über den Förderauslass 6 des Hauswasserwerkes 1 in eine angeschlossene Versorgungsleitung. Beim Durchströmen des Kühlraumes 8 wird mittels der Drucksteuereinrichtung 12 ein entsprechender Druckparameter der Förderflüssigkeit festgestellt, während beim Durchströmen des Strömungkanales 14 ein entsprechender Parameter für die Strömungsgeschwindigkeit der Förderflüssigkeit festgestellt wird. Aus diesen Parametern werden in der Steuerelektrik des Klemmenkastens 3 Steuersignale bzw. Schaltsignale für den elektrischen Antriebsmotor 4 entwickelt, um schließlich die Kreiselpumpe 2 in Verbindung mit den übrigen, in der Steuerelektrik voreingestellten Betriebsparametern zu betreiben, d. h. einzuschalten und auszuschalten.

## Patentansprüche

1. Hauswasserwerk, umfassend eine selbstansaugende Kreiselpumpe (2), einen elektrischen Antriebsmotor (4) mit einem eine Steuerelektrik enthaltenden Klemmenkasten(3) für die Kreiselpumpe (2) und eine Drucksteuereinrichtung (12), die mit dem Förderdruck der zu einem Förderauslass (6) des Hauswasserwerkes(1) strömenden Förderflüssigkeit der Kreiselpumpe (2) zusammenwirkt, bei dem ein sich von der Kreiselpumpe (2) bis zu dem Förderauslass (6) des Hauswasserwerkes (1) erstreckender und den Antriebsmotor (4) umgebender Förderweg für die Förderflüssigkeit der Kreiselpumpe (2) vorgesehen ist und die Drucksteuereinrichtung (12) in dem Klemmenkasten (3) angeordnet und darin an dessen Steuerelektrik angeschlossen und zum Erfassen des Druckes der Förderflüssigkeit in dem Förderweg ausgebildet ist, wobei in dem Klemmenkasten (3) ein dem Antriebsmotor (4) nachgeordneter Strömungskanal (14) als Teilstrecke des Förderweges und ein Strömungswächter (16) vorgesehen sind und dass der Strömungswächter (16) innerhalb des Klemmenkastens (3) sowohl an dessen Steuerelektrik angeschlossen als auch zum Erfassen der Strömungsgeschwindigkeit der Förderflüssigkeit in dem Strömungskanal (14) ausgebildet ist.

2. Hauswasserwerk nach Anspruch 1, bei dem der Förderweg einen den elektrischen Antriebsmotor (4) wenigstens an seinem Umfang umgebenden Kühlraum (8) einschließt und die Drucksteuereinrichtung (12) zum Erfassen des Druckes der Förderflüssigkeit mit einer Verbindungsöffnung (13) zu dem Kühlraum (8) versehen ist.

3. Hauswasserwerk nach Anspruch 1, bei dem der Förderweg einen den elektrischen Antriebsmotor (4) wenigstens an seinem Umfang umgebenden Kühlraum (8) umfasst und bei dem die Drucksteuereinrichtung (12) mit dem Strömungskanal (14) und dem Kühlraum (8) zum Halten eines gewünschten Druckes der Förderflüssigkeit kommuniziert.

4. Hauswasserwerk nach einem der vorhergehenden Ansprüche, bei dem der Strömungskanal (14) als gerader Kanal im unteren Bereich des Klemmenkastens (3) vorgesehen ist.

5. Hauswasserwerk nach einem der vorhergehenden Ansprüche, bei dem der Strömungskanal (14) achsparallel zur gemeinsamen Drehachse des Antriebsmotors (4) und der Kreiselpumpe (2) verläuft:

6. Hauswasserwerk nach einem der vorhergehenden Ansprüche, bei dem der Strömungskanal (14) in dem Klemmenkasten (3), eine den elektrischen Antriebsmotor (4) mit Abstand umgebende Gehöusewand (4a) des Hauswasserwerkes (1) und eine untere, an die Gehäusewand angrenzende Umfangswand (3b) des Klemmenkastens zusammen als ein einstückiges Spritzgussbauteil ausgebildet sind.

7. Hauswasserwerk nach einem der vorhergehenden Ansprüche, bei dem an den Strömungskanal (14) in dem Klemmenkasten (3) ein auf der der Kreiselpumpe (2) abgekehrten Seite des Antriebsmotors (4) vorgesehener Wasserdruckspeicher (7) angeschlossen ist.

8. Hauswasserwerk nach Anspruch 7, bei dem der Wasserdruckspeicher (7) wenigstens teilweise in einem Anschlussgehäuseteil (4b) des Hauswasserwerkes (1) eingegliedert ist.

9. Hauswasserwerk nach einem der vorhergehenden Ansprüche, bei dem die Drucksteuervorrichtung (12) mittels einer Öffnung (14a) dem Druck der Förderflüssigkeit in dem Strömungskanal (14) ausgesetzt ist.

## Claims

1. A water supply installation, comprising a self-priming centrifugal pump (2), an electric drive motor (4) with a terminal box (3) for the centrifugal pump (2), said terminal box (3) comprising control electronics, and a pressure control device (12) which cooperates with the delivery pressure of the delivery fluid of the centrifugal pump (2) flowing to a delivery outlet (6) of the water supply installation (1), with which a conveyor path for the delivery fluid of the centrifugal pump (2), which extends from the centrifugal pump (2) up to the conveyor outlet (6) of the water supply installation (1) and which surrounds the drive motor (4), is provided, and the pressure control device (12) is arranged in the terminal box (3) and therein is connected to its control electronics and is designed for detecting the pressure of the delivery fluid in the conveyor path, wherein a flow channel (14) as a part path of the delivery path, which is arranged downstream of the drive motor (4), and a flow monitor (16) are provided in the terminal box (3), and that the flow monitor (16) within the terminal box (3) is designed connected to its control electronics as well as for detecting the flow speed of the delivery fluid in the flow channel (14).

2. A water supply installation according to claim 1, with which the conveyor path includes a cooling space (8) surrounding the electrical drive motor (4) at least on its periphery, and the pressure control device (12) is provided with a connection opening to the cooling space (8) for detecting the pressure of the delivery fluid.

3. A water supply installation according to claim 1, with which the conveyor path includes a cooling space (8) surrounding the electrical drive motor (4) at least on its periphery, and with which the pressure control device (12) communicates with the flow channel (14) and the cooling space (8) for maintain a desired pressure of the delivery fluid.

4. A water supply installation according to one of the preceding claims, with which the flow channel (14) is provided as a straight channel in the lower region of the terminal box (3).

5. A water supply installation according to one of the preceding claims, with which the flow channel (14) runs axis-parallel to the common rotation axis of the drive motor (4) and of the centrifugal pump (2).

6. A water supply installation according to one of the preceding claims, with which the flow channel (14) in the terminal box (3), a housing wall (4a) of the water supply installation (1) said housing wall (4a) surrounding the electrical drive motor (4) at a distance, and a lower peripheral wall (3b) of the terminal box, said peripheral wall (3b) bordering the housing wall, are designed together as a single-piece injection moulded component.

7. A water supply installation according to one of the preceding claims, with which a water pressure tank (7) provided on the side of the drive motor (4) which is distant to the centrifugal pump (2), is connected to the flow channel (14) in the terminal box (3).

8. A house water according to claim 7, with which the water pressure tank (7) at least partly is integrated into a connection housing part (4b) of the water supply installation (1).

9. A water supply installation according to one of the preceding claims, with which the pressure control device (12) is exposed to the pressure of the delivery fluid in the flow channel (14) via an opening (14a).

## Revendications

1. Unité d'alimentation en eau domestique, comportant une pompe centrifuge à amorçage automatique (2), un moteur électrique d'entraînement (4) qui comprend une boîte de connexions (3) contenant un dispositif de commande électrique pour la pompe centrifuge (2), et un dispositif de commande de pression (12) qui coopère avec la pression de refoulement du liquide véhiculé de la pompe centrifuge (2) qui s'écoule vers une sortie de refoulement de l'unité d'alimentation en eau domestique (1), dans laquelle est prévue une trajectoire de déplacement du liquide véhiculé de la pompe centrifuge (2), qui s'étend de la pompe centrifuge (2) jusqu'à la sortie de refoulement (6) de l'unité d'alimentation en eau domestique (1) et entoure le moteur d' entraînement (4), et dans laquelle le dispositif de commande de pression (12) est disposé dans la boîte de connexions (3), y est raccordé à l'intérieur au dispositif électrique de commande et est conçu pour détecter la pression du liquide véhiculé dans la trajectoire de déplacement, dans laquelle sont prévus dans la boîte de connexions (3) un canal d'écoulement (14) disposé suite au moteur d'entraînement (4) en tant que piste partielle de la trajectoire de déplacement et un contrôleur d'écoulement (16), et **caractérisée en ce que** le contrôleur d'écoulement (16) au sein de la boîte de connexions (3) est tant raccordé au dispositif électrique de commande qu'il est conçu pour détecter la vitesse d'écoulement du liquide véhiculé dans le canal d'écoulement (14).

2. Unité d'alimentation en eau domestique selon la revendication 1, dans laquelle la trajectoire de déplacement renferme un espace de refroidissement (8) entourant le moteur électrique d'entraînement (4) au moins au niveau de sa périphérie et dans laquelle le dispositif de commande de pression (12) est muni d'une ouverture de liaison (13) vers l'espace de refroidissement (8) pour détecter la pression du liquide véhiculé.

3. Unité d'alimentation en eau domestique selon la revendication 1, dans laquelle la trajectoire de déplacement comprend un espace de refroidissement (8) entourant le moteur électrique d'entraînement (4) au moins au niveau de sa périphérie et dans laquelle le dispositif de commande de pression (12) communique avec le canal d'écoulement (14) et l'espace de refroidissement (8) pour maintenir une pression souhaitée du liquide véhiculé.

4. Unité d'alimentation en eau domestique selon l'une des revendications précédentes, dans laquelle le canal d'écoulement (14) est prévu en tant que canal rectiligne dans la zone inférieure de la boîte de connexions (3).

5. Unité d'alimentation en eau domestique selon l'une des revendications précédentes, dans laquelle le canal d'écoulement (14) s'étend parallèlement à l'axe de rotation conjoint du moteur d'entraînement (4) et de la pompe centrifuge (2).

6. Unité d'alimentation en eau domestique selon l'une des revendications précédentes, dans laquelle le canal d'écoulement (14) dans la boîte de connexions (3), une paroi de boîtier (4a) de l'unité d'alimentation en eau domestique (1) entourant selon un écart le moteur électrique d'entraînement (4) et une paroi périphérique inférieure (3b) de la boîte de connexions adjacente à la paroi de boîtier sont conçues conjointement en tant que pièce unique moulée par injection.

7. Unité d'alimentation en eau domestique selon l'une des revendications précédentes, dans laquelle est raccordé au niveau du canal d'écoulement (14) dans la boîte de connexions (3) un réservoir d'eau sous pression (7) prévu sur le côté du moteur d'entraînement (4) opposé à la pompe centrifuge (2).

8. Unité d'alimentation en eau domestique selon la revendication 7, dans laquelle le réservoir d'eau sous pression (7) est intégré au moins partiellement dans une partie de boîtier de raccordement (4b) de l'unité d'alimentation en eau domestique (1).

9. Unité d'alimentation en eau domestique selon l'une des revendications précédentes, dans laquelle le dispositif de commande de pression (12) est soumis au moyen d'une ouverture (14a) à la pression du liquide véhiculé dans le canal d'écoulement (14).
